# EUROPÄISCHE PATENTSCHRIFT

(11) **EP 2 867 607 B1**
(45) Veröffentlichungstag und Bekanntmachung des Hinweises auf die Patenterteilung: **10.08.2016**
(21) Anmeldenummer: 12729664.8
(22) Anmeldetag: 28.06.2012
(51) Int. Cl.: F41A 21/30

(54) **SCHALLDÄMPFER FÜR EINE HANDFEUERWAFFE**
SILENCER FOR A FIREARM
SILENCIEUX POUR UNE ARME PORTATIVE

(43) Veröffentlichungstag der Anmeldung: 06.05.2015
(73) Patentinhaber: Steindl, Andreas, 3430 Tulln (AT)
(72) Erfinder: FISCHER,Oliver, A-6850 Dornbirn (AT); LOITZ, Christian, A-6911 Lochau (AT)
(74) Vertreter: 2s | ip Schramm Schneider Patentanwälte Rechtsanwälte
(86) Internationale Anmeldenummer: PCT/EP2012/062616
(87) Internationale Veröffentlichungsnummer: WO 2014/000805

(56) Entgegenhaltungen:
- US-A1- 2011 197 487
- US-B1- 6 385 891
- US-B1- 7 661 349
- US-B1- 7 735 406

## Beschreibung

### Gegenstand der Erfindung

Die Erfindung betrifft einen Schalldämpfer für eine Handfeuerwaffe, eine Handfeuerwaffe mit einem erfindungsgemäßen Schalldämpfer, sowie ein Verfahren zur Montage eines erfindungsgemäßen Schalldämpfers an einer Handfeuerwaffe.

### Hintergrund und Stand der Technik

Unter dem Begriff "Handfeuerwaffen" werden Langwaffen verstanden, die im Gegensatz zu Faustfeuerwaffen eine Mündungsbremse besitzen.

Unter derartige Handfeuerwaffen fallen alle Waffenarten, wie z. B. Gewehre, Rückstoßladerwaffen oder Gasdruckladerwaffen, Repetiergewehre und Sturmgewehre.

Die Erfindung wird am Beispiel eines Sturmgewehres der Marke "Steyr AUG 77/A" beschrieben, obwohl die vorliegende Erfindung hierauf nicht beschränkt ist.

Es ist bekannt, Handfeuerwaffen mit einem Schalldämpfer auszurüsten, ein solcher Schalldämpfer wird entweder auf das Ende des Waffenlaufes aufgeschraubt oder ist wie bei der MP5 SD oder der AWS fester Bestandteil der Waffe.

Der Schalldämpfer reduziert ausschließlich die Schallemission, die von den beim Schuss aus der Laufinündung ausströmenden, unter hohem Druck stehenden und explosionsartig expandierenden Gasen ausgeht. Die mechanischen Geräusche einer eventuell vorhandenen Nachladeautomatik und der laute Geschossknall von Projektilen, die mit Überschallgeschwindigkeit abgefeuert werden, bleiben dagegen unbeeinflusst.

Weiterhin unterdrückt der Schalldämpfer auch das Mündungsfeuer, so dass Vorteile bei Nachteinsätzen unter Benutzung von Nachtsichtgeräten gegeben sind.

Beispielsweise ist es aus der DE 10 2005 005 585 A1, der DE 198 15 467 A1 oder der DE 42 31 183 C1 bekannt, einen Schalldämpfer auf das Schraubgewinde am vorderen Ende des Waffenlaufes der Waffe zu schrauben.

Eine Vielzahl von Handfeuerwaffen werden mit einer Mündungsbremse ausgestattet, wie insbesondere beim Sturmgewehr "Steyr AUG 77" bekannt.

Eine Mündungsbremse ist eine Vorrichtung am Lauf derartiger Feuerwaffen, welche die Energie der Verbrennungsgase nutzt, um den Rückstoß des Laufes zu mindern. Mündungsbremsen kommen vorwiegend an Maschinenkanonen und Geschützen, seltener jedoch an Handfeuerwaffen zum Einsatz.

Die Mündungsbremse besteht in an sich bekannter Weise aus einer oder mehreren vor der Rohrmündung montierten Prallflächen, die fest mit dem Rohr verbunden sind. Diese Prallflächen haben eine Öffnung für den Durchtritt des Geschosses, deren Durchmesser das 1,1-fache des Geschosskalibers beträgt.

Unmittelbar, nachdem das Geschoss das Rohr verlassen hat, treten die unter Druck stehenden Verbrennungsgase des Treibsatzes aus dem Rohr aus und treffen dabei teilweise auf die Prallflächen der Mündungsbremse. Durch die Prallflächen werden sie rechtwinklig oder sogar leicht nach hinten abgelenkt und übertragen dabei einen Teil ihrer Energie auf die Mündungsbremse und damit auf den Lauf. Die in Schussrichtung wirkende Energie der Verbrennungsgase wirkt durch das Auftreffen auf der Mündungsbremse den nach hinten gerichteten Rückstoß entgegen und reduziert diesen.

Aus der US 7,661,349 B1 eine Handfeuerwaffe mit einer am Waffenlauf befestigten Mündungsbremse bekannt, wobei über Verbindungsmittel ein Schalldämpfer lösbar mit der Mündungsbremse verbindbar ist. Die den Außenmantel des Schalldämpfers bildende Mantelhülse ist mit einem inneren, längsaxial ausgerichteten Rohrmantel verbunden.

### Aufgabe der Erfindung

Der Erfindung liegt deshalb die Aufgabe zugrunde, eine Handfeuerwaffe mit Mündungsbremse der eingangs genannten Art so weiterzubilden, um eine alternative Befestigungsmöglichkeit eines Schalldämpfers an einer Mündungsbremse bereitzustellen.

### Erfindungsgemäße Lösung

Zur Lösung der gestellten Aufgabe ist die Erfindung durch die technische Lehre des Anspruches 1 gekennzeichnet.

Wesentliches Merkmal der Erfindung ist, dass nunmehr die am Waffenlauf befestigte Mündungsbremse über eine Schraubverbindung mit dem Schalldämpfer verbindbar ist, wobei die Mündungsbremse im Bereich ihres vorderen Endes einen Ringansatz aufweist, der ein Innengewinde ausbildet, welches mit einem Außengewinde einer Gewindehülse des Schalldämpfers als Schraubverbindung zusammenwirkt und wobei die den Außenmantel des Schalldämpfers bildende Mantelhülse mit radialen Verbindungswänden mit einem inneren, längsaxial ausgerichteten Rohrmantel verbunden ist, an dessen vorderen Ende die Gewindehülse mit dem in axialer Richtung weisenden Außengewinde angeordnet ist.

Dadurch wird eine leicht lösbare Verbindung zwischen der Mündungsbremse und einem darauf aufzusetzenden Schalldämpfer über eine erfindungsgemäße Schraubverbindung ermöglicht.

In einer vorteilhaften Ausgestaltung der Erfindung umschließt der innere Rohrmantel des Schalldämpfers die Mündungsbremse vollständig.

Diese im Schalldämpfer etwa im mittleren Bereich angeordnete Gewindehülse mit Außengewinde wirkt mit dem Innengewinde am vorderen Ende der Mündungsbremse zusammen und bildet die erfindungsgemäße Schraubverbindung.

Damit besteht der Vorteil, dass die Mündungsbremse in einer langgestreckten Längsbohrung des Schalldämpfers aufgenommen wird, wodurch eine verkippungsfreie Führung und Befestigung der Mündungsbremse im Innenraum des Schalldämpfers gewährleistet ist.

Weiterer Vorteil ist, dass im Bereich dieser Längsbohrung die aus der Mündungsbremse entweichenden Explosionsgase in eine Anzahl von gleichmäßig verteilten am Umfang angeordneten Querbohrungen aufgenommen wird, die luftschlüssig mit einem am Außenumfang der Längsbohrung angeordneten Expansionskammer verbunden sind, welche diese Explosionsgase aufnimmt.

Ferner ist wesentlich, dass diese Explosionskammer luftschlüssig mit der sich in axialer Richtung daran anschließenden, weiteren Gaskammer verbunden ist und die luftschlüssige Verbindung dadurch erfolgt, dass in der Verbindungswand, welche die Expansionskammer von der sich in axialer Richtung anschließenden Gaskammer trennt, Längsbohrungen angeordnet sind.

Dadurch müssen die in der Expansionskammer gesammelten Gase unter Entspannung durch die Längsbohrungen in der Verbindungswand in axialer Richtung des Schalldämpfers hindurchströmen und strömen danach in der sich daran anschließenden Gaskammer ein.

Hierbei wird es bevorzugt, wenn in der Gaskammer eine Anzahl von zueinander parallelen und einen gegenseitigen Abstand ausbildenden Ringlamellen angeordnet sind, die zwischen sich Expansionsräume ausbilden.

Damit werden eine ausgezeichnete Dämpfungswirkung und eine Entstörung der dort eintretenden Explosionsgase erreicht.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung offenbarten Angaben und Merkmale, insbesondere die in den Zeichnungen dargestellte räumliche Ausbildung, werden als erfindungswesentlich beansprucht, soweit sie einzeln oder in Kombination gegenüber dem Stand der Technik neu sind.

### Kurzbeschreibung der Figuren

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor. Es zeigen:
- Fig. 1: eine Seitenansicht eines Sturmgewehrs mit aufgesetztem Schalldämpfer nach der Erfindung;
- Fig. 2: einen Schnitt durch einen Schalldämpfer nach der Erfindung im befestigten Zustand auf einer Mündungsbremse; und
- Fig. 3: einen Schnitt durch den Schalldämpfer nach Fig. 2 bei entferntem Waffenlauf und Mündungsbremse.

### Detaillierte Beschreibung der Erfindung

In Fig. 1 ist ein Sturmgewehr als Rückstoßlader-Feuerwaffe 1 dargestellt, auf dessen Waffenlauf 3 eine Mündungsbremse 4 befestigt ist, die mit einem Schalldämpfer 2 verbunden ist. Die Mündungsbremse 4 kann fest mit dem Waffenlauf 3 verbunden sein. Alternativ kann die Mündungsbremse 4 auch lösbar, etwa über ein Schraubgewinde mit dem Waffenlauf 3 verbunden sein.

Aus Fig. 2 und Fig. 3 gehen die weiteren Einzelheiten der Befestigung hervor.

Wie aus Fig. 2 entnehmbar, ist an der Vorderseite des Waffenlaufes 3 eine Mündungsbremse 4 angeordnet, wobei der Waffenlauf 3 einen Gewindeansatz 5 mit einem Außengewinde ausbildet, auf dem die Mündungsbremse 4 aufgeschraubt ist.

Die Abdichtung der Mündungsbremse nach hinten erfolgt über einen Sprengring 6, und es sind ferner noch Ringnuten 7 vorhanden, in die geeignete Dichtungsringe eingelegt werden können.

Die Mündungsbremse 4 bildet im vorderen Bereich eine Reihe von in Umfangsrichtung gleichmäßig verteilt angeordneten Schlitzen 9, durch welche die Explosionsgase radial nach außen entweichen können. Anstelle der Schlitze 9, kann die Mündungsbremse auch eine Anzahl von Bohrungen aufweisen, durch welche die Explosionsgase ebenfalls radial nach außen entweichen können.

Ferner ist das vordere Ende der Mündungsbremse 4 durch einen Ringansatz 10 ausgebildet, der einen Ringanschlag 15 bildet und der ein Innengewinde 12 als Teil der erfindungsgemäßen Gewindeverbindung 11 aufweist.

Die Mündungsbremse 4 wird somit in die in axialer Richtung sich erstreckende Aufnahmebohrung 29 des Schalldämpfers 2 eingesteckt, wodurch eine ausgezeichnete verkippungsfreie Führung gemäß Fig. 2 gewährleistet wird.

Die Längsbohrung 8, welche den Schusskanal im Waffenlauf 3 ausbildet, mündet also in den Innenraum der Mündungsbremse 4 gemäß Fig. 2.

Der Schalldämpfer 2 wird nun auf die Mündungsbremse 4 aufgesetzt und aufgeschoben, bis das Außengewinde 13 einer im Innenraum des Schalldämpfers 2 angeordneten Gewindehülse 14 zur Anlage an dem Innengewinde 12 der Mündungsbremse 4 gelangt.

Es genügen dann nur lediglich etwa 8 Umdrehungen des Schalldämpfers 2 auf der Mündungsbremse 4, um dafür zu sorgen, dass der Ringansatz 10 der Mündungsbremse in den Aufnahmeraum 21 des Schalldämpfers im Bereich der Verbindungswand 20 zur Anlage kommt und gleichzeitig der Ringanschlag 15 ein weiteres Einschrauben verhindert.

Die erfindungsgemäße Gewindehülse 14 ist Teil des Innenraumes des Schalldämpfers 2 und ist mit einem im Schalldämpferinnenraum angeordneten Rohrmantel 16 über eine Verbindungswand 20 verbunden.

Die Verbindungswand 20 ihrerseits ist werkstoffeinstückig mit der Gewindehülse 14 ausgeformt.

Ferner setzt sich die Verbindungswand 20 bevorzugt werkstoffeinstückig über eine weitere Verbindungswand 18 zum Innenumfang der Mantelhülse 28 des Schalldämpfers 2 fort.

Der im Durchmesser gegenüber der äußeren Mantelhülse 28 verminderte Rohrmantel 16 ist an seinem hinteren Ende über ein Hülsenteil 27 bevorzugt werkstoffeinstückig mit der Mantelhülse 28 verbunden.

Der Schalldämpfer 2 kann auch zweiteilig ausgestaltet sein, wobei ein erster Teil durch die Gewindehülse 14, die Verbindungswand 20 und den Rohrmantel 16 gebildet wird, und der zweite Teil durch die Mantelhülse 28, die Verbindungswand 18 und dem Hülsenteil 27 gebildet wird. Die Verbindung des ersten Teils mit dem zweiten Teil kann über ein Schraubgewinde im Bereich des Hülsenteils 27 erfolgen, wobei am Hülsenteil 27 ein Innengewinde und am hinteren Ende des Rohrmantels 16 ein mit dem Innengewinde korrespondierendes Außengewinde vorgesehen sind. Bei der zweiteiligen Ausgestaltung ist es möglich zunächst das erste Teil an der Mündungsbremse 4 anzubringen und anschließend das zweite Teil auf das erste Teil aufzuschrauben. Zudem lässt sich bei einer zweitteiligen Ausgestaltung die Herstellung des erfindungsgemäßen Schalldämpfers vereinfachen.

Bei der zweiteiligen Ausgestaltung des erfindungsgemäßen Schalldämpfers können für beide Teile unterschiedliche Materialen vorgesehen sein. Das erste Teil kann beispielsweise aus einem Metall gefertigt sein. Das zweite Teil kann beispielsweise aus einem Verbundwerkstoff etwa kohlenstofffaserverstärkter Kunststoff hergestellt sein. Damit kann einerseits das Gewicht des Schalldämpfers erheblich reduziert werden, ohne die Stabilität negativ zu beeinflussen.

Die zweiteilige Ausgestaltung der Schalldämpfers ist bei allen der hier gezeigten Ausführungsformen der Erfindung möglich.

Bei der Entstehung von Explosionsgasen direkt an der Mündung 35 des Gewehrlaufes 3 treten diese Explosionsgase in den Innenraum 34 der Mündungsbremse 4 ein und entweichen über die Schlitze 9 bzw. über die Bohrungen in radialer Richtung über eine Anzahl von Querbohrungen 17, welche den Rohrmantel 16 durchbrechen.

Damit erfolgt eine Richtungsumkehr der Explosionsgase, die in Pfeilrichtung 32 nach dem Einströmen in die Expansionskammer 26 umgelenkt werden und in Pfeilrichtung 33 durch zugeordnete Längsbohrungen 19 in der radialen Verbindungswand 18 hindurchströmen.

Sie gelangen somit in Pfeilrichtung 33 in die sich luftschlüssig an die Expansionskammer 26 anschließende Gaskammer 25.

Der Schusskanal 22 durchsetzt diese Gaskammer 25 und mündet in die Mündungsöffnung 23 des Schalldämpfers 2, wo das Geschoss den Schalldämpfer in Pfeilrichtung 24 verlässt.

Die Schlitze 9 bzw. die Bohrungen in der Mündungsbremse 4 können zumindest teilweise mit den Querbohrungen 17 Schalldämpfers korrespondieren bzw. fluchten, sodass ein im Wesentlichen ungehindertes Entweichen der Explosionsgase aus dem Innenraum 34 der Mündungsbremse 4 ermöglicht wird.

Im Ausführungsbeispiel nach Fig. 2 ist nicht angegeben, in welcher Weise die Gaskammer 25 ausgebildet ist.

Die dort angeordneten Einbauten können in verschiedenen Formgebungen ausgebildet sein.

Als bevorzugtes Beispiel ist ein Einbau von Ringlamellen 30 gemäß Fig. 3 dargestellt.

Diese Ringlamellen sind etwa halbrund geformte Wandkörper, die in ihrem Mittenbereich durch den Schusskanal 22 durchsetzt sind.

Der Schusskanal 22 ist hierbei als Bohrung durch die Ringlamellen 30 ausgebildet.

Jede Ringlamelle 30 bildet in Verbindung mit der benachbarten und im Abstand zueinander angeordneten, weiteren Ringlamelle einen Expansionsraum 31, so dass eine Anzahl von Expansionsräumen 31 in der Gaskammer 25 ausgebildet sind, welche zu einer Entstörung und Beruhigung der Explosionsgase führen.

Mit der Verwendung des erfindungsgemäßen Schalldämpfers ist es nun nicht mehr notwendig, die Mündungsbremse vor Verwendung des Schalldämpfers abzubauen, sondern mit der vorliegenden Erfindung wird erstmals die Möglichkeit geboten, die Mündungsbremse unmittelbar im Innenraum des Schalldämpfers über eine Schraubverbindung zu befestigen.

Mit der vorliegenden Erfindung ist es auch möglich einen Schießbecher, etwa einen Granatschießbecher, einen Zusatzlauf oder einen Laseraufsatz derart auszugestalten, dass dieser lösbar an der Mündungsbremse befestigt werden kann.

### Bezugszeichen:

- 1: Rückstoßlader-Feuerwaffe
- 2: Schalldämpfer
- 3: Waffenlauf
- 4: Mündungsbremse
- 5: Gewindeansatz
- 6: Sprengring
- 7: Ringnut
- 8: Längsbohrung (Schusskanal)
- 9: Schlitz
- 10: Ringansatz
- 11: Gewindeverbindung
- 12: Innengewinde (von 4)
- 13: Außengewinde (von 14)
- 14: Gewindehülse
- 15: Ringanschlag
- 16: Rohrmantel
- 17: Querbohrungen
- 18: Verbindungswand
- 19: Längsbohrung
- 20: Verbindungswand (von 4)
- 21: Aufnahmeraum (von 2)
- 22: Schusskanal
- 23: Mündungsöffnung (von 2)
- 24: Pfeilrichtung
- 25: Gaskammer
- 26: Expansionskammer
- 27: Hülsenteil
- 28: Mantelhülse (von 2)
- 29: Aufnahmebohrung
- 30: Ringlamelle
- 31: Expansionsraum
- 32: Pfeilrichtung
- 33: Pfeilrichtung
- 34: Innenraum
- 35: Mündung

## Patentansprüche

1. Schalldämpfer für eine Handfeuerwaffe (1), insbesondere ein Sturmgewehr oder eine andere Langwaffe, der auf einem Waffenlauf (3) der Handfeuerwaffe (1) aufsetzbar ist, wobei am Waffenlauf (3) eine Mündungsbremse (4) befestigt ist, die über Verbindungsmittel mit dem Schalldämpfer (2) lösbar verbindbar ist,
wobei die Mündungsbremse (4) im Bereich ihres vorderen Endes einen Ringansatz (10) aufweist, der ein Innengewinde (12) ausbildet, welches mit einem Außengewinde (13) einer Gewindehülse (14) des Schalldämpfers (2) als Schraubverbindung (11) zusammen wirkt, und
wobei die den Außenmantel des Schalldämpfers (2) bildende Mantelhülse (28) mit radialen Verbindungswänden (18, 27) mit einem inneren, längsaxial ausgerichteten Rohrmantel (16) verbunden ist, an dessen vorderen Ende die Gewindehülse (14) mit dem in axialer Richtung weisenden Außengewinde (13) angeordnet ist.

2. Schalldämpfer nach Anspruch 1, wobei die Verbindungsmittel eine Schraubverbindung (11, 12, 13) umfassen.

3. Schalldämpfer nach einem der vorhergehenden Ansprüche, wobei die Gewindehülse (14) am inneren Rohrmantel (16) des Schalldämpfers (2) einen Ringanschlag (15) für den Ringansatz (10) der Mündungsbremse (4) bildet.

4. Schalldämpfer nach einem der vorhergehenden Ansprüche, wobei der innere Rohrmantel (16) des Schalldämpfers (2) die Mündungsbremse (4) radial, vorzugsweise vollständig umschließt.

5. Schalldämpfer nach einem der vorhergehenden Ansprüche, wobei der innere Rohrmantel (16) des Schalldämpfers (2) eine Anzahl von im Abstand nebeneinander angeordneten Querbohrungen (17) aufweist, die luftschlüssig in eine Expansionskammer (26) münden, die zwischen dem Außenumfang des Rohrmantels (16) und dem Innenumfang der äußeren Mantelhülse (28) angeordnet ist.

6. Schalldämpfer nach einem der vorhergehenden Ansprüche, wobei der Mündungsbereich des inneren Rohrmantels (16) in eine im Durchmesser vergrößerte Gaskammer (25) mündet, die im vorderen Teil des Schalldämpfers (2) innerhalb der Mantelhülse (28) angeordnet ist.

7. Schalldämpfer nach dem vorhergehenden Anspruch, wobei in der Gaskammer (25) eine Anzahl von zueinander parallelen und einen gegenseitigen Abstand ausbildenden Ringlamellen (30) angeordnet sind, die zwischen sich Expansionsräume (31) ausbilden.

8. Schalldämpfer nach den vorhergehenden Ansprüchen 5 und 6, wobei die in axialer Richtung verlaufende, hintere Expansionskammer (26) über Längsbohrungen (19) in der vorderen Verbindungswand (18) luftschlüssig mit der vorderen Gaskammer (25) verbunden ist.

9. Handfeuerwaffe (1), insbesondere ein Sturmgewehr oder eine andere Langwaffe, mit einer am Waffenlauf (3) der Handfeuerwaffe befestigten Mündungsbremse (4) und mit einem Schalldämpfer (2) nach einem der vorhergehenden Ansprüche, wobei der Schalldämpfer (2) über Verbindungsmittel, vorzugsweise Schraubverbindung (11, 12, 13), mit der Mündungsbremse (4) vorzugsweise lösbar verbindbar ist.

10. Verfahren zur Montage eines Schalldämpfers (2) auf einem Waffenlauf (3) einer mit einer Mündungsbremse (4) versehenen Handfeuerwaffe (1), wobei die Mündungsbremse (4) in eine innere, längsverlaufende Aufnahmebohrung (29) des Schalldämpfers (2) gesteckt wird, bis der vordere Teil der Mündungsbremse (4) an einer längsaxial ausgerichteten Gewindehülse (14) des Schalldämpfers (2) ansteht, und wobei danach der Schalldämpfer (2) mit einer Anzahl von Umdrehungen auf die Mündungsbremse (4) aufgeschraubt wird.

## Claims

1. A silencer for a portable firearm (1), in particular an assault rifle or other long gun, that may be placed on a gun barrel (3) of the portable firearm (1), said gun barrel (3) having a muzzle brake (4) fastened thereon that is releasably connectable with the silencer (2) via connecting means,
wherein the muzzle brake (4) has an annular shoulder (10) provided in the region of its front end and forming an internal screw thread (12) that cooperates, by way of a threaded joint (11), with an external screw thread (13) of a threaded sleeve (14) of the silencer (2), and
wherein the enveloping sleeve (28) forming the outer shell of the silencer (2) is connected, by means of radial connecting walls (18, 27), to a tubular inner shell (16) that is aligned with the longitudinal axis and has the threaded sleeve (14) including the axially facing external thread (13) arranged on the front end thereof.

2. The silencer as claimed in claim 1, wherein the connecting means comprise a threaded joint (11, 12, 13).

3. The silencer as claimed in any of the preceding claims, wherein the threaded sleeve (14) on the tubular inner shell (16) of the silencer (2) forms an annular stop (15) for the annular shoulder (10) of the muzzle brake (4).

4. The silencer as claimed in any of the preceding claims, wherein the tubular inner shell (16) of the silencer (2) preferably encloses the muzzle brake (4) radially from all sides.

5. The silencer as claimed in any of the preceding claims, wherein the tubular inner shell (16) of the silencer (2) has a number of transverse bores (17) disposed side by side at a given distance from each other and leading in an air-locking manner into an expansion chamber (26) disposed between the outer circumference of the tubular shell (16) and the inner circumference of the outer, enveloping sleeve (28).

6. The silencer as claimed in any of the preceding claims, wherein the muzzle region of the tubular inner shell (16) leads to a gas chamber (25) which has an enlarged diameter and is arranged in the front part of the silencer (2), within the enveloping sleeve (28).

7. The silencer as claimed in the preceding claim, wherein the gas chamber (25) has a number of annular fins (30) disposed parallel with each other and spaced apart from each other so as to form expansion spaces (31) therebetween.

8. The silencer as claimed in the preceding claims 5 and 6, wherein the axially extending, rear expansion chamber (26) is connected in an air-locking manner with the front gas chamber (25) via longitudinal bores (19) provided in the front connecting wall (18).

9. A portable firearm (1), in particular an assault rifle or other long gun, having a muzzle brake (4) fastened on the gun barrel (3) of said portable firearm and having a silencer (2) as claimed in any of the preceding claims, wherein said silencer (2) is releasably connectable with the muzzle brake (4) via connecting means, realised preferably in the form of a threaded joint (11, 12, 13).

10. A method of mounting a silencer (2) on a gun barrel (3) of a portable firearm (1) provided with a muzzle brake (4),
wherein the muzzle brake (4) is placed into an inner longitudinal reception bore (29) of the silencer (2) until the front portion of the muzzle brake (4) abuts a threaded sleeve (14) of the silencer (2) that is aligned with a longitudinal axis and
wherein a number of rotations are subsequently effected in order to screw the silencer (2) onto the muzzle brake (4).

## Revendications

1. Silencieux pour une arme à feu portative (1), en particulier pour un fusil d'assaut ou une autre arme longue, lequel peut être ajouté à un canon (3) de l'arme à feu portative (1), sur ledit canon (3) étant fixé un frein de bouche (4) qui peut être assemblé de manière amovible au silencieux (2) par le biais de moyens d'assemblage,
dans lequel le frein de bouche (4) présente, dans la zone de son extrémité avant, un épaulement annulaire (10) formant un filet intérieur (12) qui coopère en tant qu'assemblage vissé (11) avec un filet extérieur (13) d'un manchon fileté (14) du silencieux (2) et
dans lequel le manchon-enveloppe (28) qui forme l'enveloppe extérieure du silencieux (2) est relié, par des parois de liaison radiales (18, 27), à une enveloppe tubulaire intérieure (16) orientée dans le sens de l'axe longitudinal et sur l'extrémité avant duquel est disposé le manchon fileté (14) muni du filet extérieur (13) tourné en sens axial.

2. Silencieux selon la revendication 1 dans lequel les moyens d'assemblage comprennent un assemblage vissé (11, 12, 13).

3. Silencieux selon l'une quelconque des revendications précédentes dans lequel le manchon fileté (14) forme, sur l'enveloppe tubulaire intérieure (16) du silencieux (2), une butée annulaire (15) pour l'épaulement annulaire (10) du frein de bouche (4).

4. Silencieux selon l'une quelconque des revendications précédentes dans lequel l'enveloppe tubulaire intérieure (16) du silencieux (2) entoure radialement, et ce de préférence entièrement, le frein de bouche (4).

5. Silencieux selon l'une quelconque des revendications précédentes dans lequel l'enveloppe tubulaire intérieure (16) du silencieux (2) présente un nombre donné d'alésages transversaux (17) disposés à une distance donnée les uns à côté des autres lesquels débouchent de manière hermétique à l'air dans une chambre d'expansion (26) qui est disposée entre la circonférence extérieure de l'enveloppe tubulaire (16) et la circonférence intérieure du manchon-enveloppe extérieur (28).

6. Silencieux selon l'une quelconque des revendications précédentes dans lequel la zone d'embouchure de l'enveloppe tubulaire intérieure (16) débouche dans une chambre à gaz (25) au diamètre élargi laquelle est disposée à l'intérieur du manchon-enveloppe (28), dans la partie avant du silencieux (2).

7. Silencieux selon la revendication précédente dans lequel dans la chambre à gaz (25) est disposé un nombre donné de lamelles annulaires (30) formées parallèlement les unes aux autres et situées à une distance donnée les unes des autres, lesquelles forment entre elles des espaces d'expansion (31).

8. Silencieux selon les revendications précédentes 5 et 6 dans lequel la chambre d'expansion arrière (26) qui s'étend en sens axial est reliée de manière hermétique à l'air à la chambre à gaz avant (25) par le biais d'alésages longitudinaux (19) ménagés dans la paroi de liaison avant (18).

9. Arme à feu portative (1), en particulier un fusil d'assaut ou une autre arme longue, avec un frein de bouche (4) fixé au canon (3) de l'arme à feu portative et avec un silencieux (2) selon l'une quelconque des revendications précédentes dans laquelle le silencieux (2) peut être assemblé de préférence de manière amovible au frein de bouche (4) par le biais de moyens d'assemblage, de préférence d'un assemblage vissé (11, 12, 13).

10. Procédé destiné à monter un silencieux (2) sur un canon (3) d'une arme à feu portative (1) équipée d'un frein de bouche (4)
lors duquel le frein de bouche (4) est enfoncé dans un trou de réception intérieur (29) du silencieux (2) s'étendant de manière longitudinale, et ce jusqu'à ce que la partie avant du frein de bouche (4) repose contre un manchon fileté (14) du silencieux (2) qui est orienté selon l'axe longitudinal, et
lors duquel le silencieux (2) est ensuite vissé sur le frein de bouche (4) en le faisant tourner un nombre donné de fois.
